# EUROPÄISCHE PATENTSCHRIFT

(11) **EP 3 953 509 B1**
(45) Veröffentlichungstag und Bekanntmachung des Hinweises auf die Patenterteilung: **11.01.2023**
(21) Anmeldenummer: 20722470.0
(22) Anmeldetag: 07.04.2020
(51) Int. Cl.: D03D 21/00, D03D 1/00, D03D 13/00, D03D 15/25, D03D 15/533

(54) **VERFAHREN ZUM MUSTERGESTEUERTEN AUSBILDEN DES ANBINDUNGSPUNKTES EINES EFFEKTFADENS IM GEWEBE**
METHOD FOR PATTERN-CONTROLLED FORMING OF THE CONNECTION POINT OF AN EFFECT THREAD IN TISSUE
PROCÉDÉ DE CRÉATION COMMANDÉE PAR MODÈLE DU POINT DE CONNEXION D'UN FIL À EFFET DANS UN TISSU

(30) Priorität: 10.04.2019 EP 19168490
(43) Veröffentlichungstag der Anmeldung: 16.02.2022
(73) Patentinhaber: Textilma AG, 6362 Stansstad (CH)
(72) Erfinder: ENGESSER, Bernhard, 9203 Niederwil (CH)
(74) Vertreter: Schmauder & Partner AG Patent- & Markenanwälte VSP
(86) Internationale Anmeldenummer: PCT/EP2020/059942
(87) Internationale Veröffentlichungsnummer: WO 2020/208045

(56) Entgegenhaltungen:
- EP-A1- 1 731 643
- DE-B3-102010 026 609
- DE-U1-202013 104 888

## Beschreibung

### Technisches Gebiet

Die Erfindung betrifft ein Verfahren zum mustergesteuerten Ausbilden der Anbindungspunkte eines Effektfadens im Gewebe.

### Stand der Technik

Das Einbringen von Effektfäden in ein Gewebe mittels Legenadeln, die zwischen dem Blattanschlag und dem Webblatt von oben ins geöffnete Webblatt gestochen werden und dadurch eine Effektfadenschlaufe ins Unterfach bringen ist - beispielsweise aus der CH 490 541 A - seit längerem bekannt. Allerdings hat sich dabei das Problem gezeigt, dass die Effektfadennadel nicht immer präzise in die gewünschte Kettfadenlücke, sondern allenfalls in eine benachbarte Kettfadenlücke sticht. Dies kann verschiedene Gründe haben, beispielsweise ein Vibrieren des Webgutes oder der Effektfadennadel, insbesondere bei höheren Webgeschwindigkeiten, aber auch in der unterschiedlichen Qualität der Kettfäden liegen.

In der DE 20 2013 104 888 U1 wird eine durchströmbare Bespannung für Papier- oder Zellstoffentwässerungsmaschinen offenbart, wobei in einer bestimmten Ausführungsform dort - in Figur 4 der DE 20 2013 104 888 U1 dargestellt - bereits die Basisschussfäden gemäss dem dortigen Rapport jeweils über mehrere Basiskettfäden - also in gewisser Weise flottierend - eingewoben sind, allerdings gleichmässig über das gesamte Gewebe. In dieser Ausführung der DE 20 2013 104 888 U1 werden dann zusätzliche Kettfäden eingebracht, die dann - in dieser Ausführungsform - langflottierend über mehrere Basisschussfäden parallel zu den Basiskettfäden verlaufen. Somit bildet die beschriebene Ausführung der DE 20 2013 104 888 U1 keinen Ansatz zur Lösung des oben beschriebenen Problems, dass die Effektfadennadel nicht immer präzise in die gewünschte Kettfadenlücke, sondern allenfalls in eine benachbarte Kettfadenlücke sticht, wobei es auch nicht ersichtlich ist, dass bei der Anwendung des Gewebes der DE 20 2013 104 888 U1 ein solches Problem überhaupt erheblich wäre.

In der EP 1 731 643 A1 wird ein Gewebe als Membran für einen Lautsprecher offenbart, bei dem ein leitfähiger Faden beispielsweise meanderförmig eingearbeitet ist, wobei dieser leitfähige Faden quasi als Ersatz für jeweils einen der Kettfäden sich an den Stellen befindet, an denen er parallel zu den jeweils benachbarten Kettfäden verläuft. Jedenfalls sind in der EP 1 731 643 A1 keine Massnahmen offenbart zur Lösung des oben beschriebenen Problems, dass die Effektfadennadel nicht immer präzise in die gewünschte Kettfadenlücke, sondern allenfalls in eine benachbarte Kettfadenlücke sticht, wobei es auch nicht ersichtlich ist, dass bei der Verwendung der Lehre der EP 1 731 643 A1 ein solches Problem überhaupt erheblich wäre.

### Darstellung der Erfindung

Aufgabe der Erfindung ist es, ein Herstellverfahren vorzuschlagen, bei dem die Einbindung des Effektfadens in dem Sinne präzise ist, als dass die vorgenannte Unsicherheit, ob sie genau zwischen zwei Kettfäden eingestochen wird oder knapp daneben, keine Rolle spielt. Die Aufgabe wird dabei durch ein Herstellverfahren gemäss Anspruch 1 gelöst. Dabei haben die Massnahmen der Erfindung zunächst einmal zur Folge, dass dadurch, dass der Schussfaden, der den Effektfaden einbinden soll, über eine bestimmte Länge über Kettfäden flottiert, also über eine gewisse Anzahl von Kettfäden geschossen wird. Unter der Flottierung soll im Sinne dieser Erfindung der Bereich des jeweiligen Schussfadens verstanden werden, der über mehrere Kettfäden eingebracht wurde, ohne unter einen der Kettfäden angeordnet zu sein. Die Länge der Flottierung kann dabei in einer geometrischen Länge, beispielsweise 1mm oder aber eine bestimmte Anzahl von Kettfäden, also beispielsweise mindestens 6, angegeben werden. Dadurch, dass die Effektnadel innerhalb der flottierenden Schussfadenlänge einsticht, rutscht der Effektfaden nach dem Einbinden, allenfalls erst in einem der nachfolgenden Zyklen, an das jeweilige Ende der flottierenden Schussfadenlänge. Da die beiden Enden der flottierenden Schussfadenlängen von der Gewebekonstruktion eindeutig definiert sind, ist damit auch der Anbindungspunkt des Effektfadens präzise definiert.

Besonders vorteilhaft kann das Verfahren der vorliegenden Erfindung angewendet werden, wenn bei einem Gewebe, welches beim Herstellprozess in einzelne Gewebebahnen geschnitten werden soll, durch das Einarbeiten von Zickzackstrukturen ein späteres Ausfransen von vornherein verhindert werden soll, welches dann in einen weiteren Schritt mit einem kalten Messer oder einem gleichwirkenden Werkzeug geschnitten wird. Dabei werden Kettfäden, die nach dem Schneiden lose zwischen der Zickzackstruktur der Legefäden bzw. Effektfäden und der Schneidekante im Gewebe liegen, anschliessend einfach abgezogen. Wenn die Effektfadennadel nicht immer präzise in die gewünschte Kettfadenlücke sticht, kann es vorkommen, dass die neben dem Zickzackstich liegenden Kettfäden vom Zickzackstich einmal überstochen werden, ein anderes Mal aber frei liegen. Dadurch wird ein kontinuierliches Abziehen der Kettfäden nicht möglich oder aber erschwert und die Fäden bleiben an den Stellen, wo sie vom Zickzackstich überstochen werden, möglicherweise hängen und reissen. Die Massnahmen der Erfindung in dieser vorteilhaften Anwendung lösen das Problem dadurch, dass die Schussfäden zwischen den kantenseitigen Einbindungspunkten zweier benachbarter Zickzacklinien über eine gewisse Schussfadenlänge flottieren. Die Nadeln, die den Zickzackstich von oben ins Webfach bringen, müssen -wenn die Massnahmen der Erfindung angewendet werden - lediglich irgendwo innerhalb des flottierenden Schussfadenbereichs einstechen. Der Anbindungspunkt des Zickzackfadens rutscht nämlich automatisch an die gewünschte Stellte, spätestens dann, wenn der nachfolgende Einstechvorgang durchgeführt wird.

Eine weitere vorteilhafte Anwendung der vorliegenden Erfindung wird dadurch ermöglicht, dass bei zwei - vorzugsweise ebenfalls zickzackförmigen - Effektfäden an bestimmten Stellen so eingestochen wird, dass die beiden Fäden an bestimmten Stellen des Gewebes sich berühren. Dies kann einerseits bestimmte optische Effekte ermöglichen. Andererseits ist es aber auch möglich, die Effektfäden als Leiterfäden - nämlich als Metallfäden oder metallbeschichtete Textilfäden, auszubilden und dann ganz bestimmte, präzise Punkte zu gewährleisten, an denen die beiden Leiterfäden sich berühren und damit eine elektrische Verbindung haben. Selbstverständlich kann dies über die Gewebelänge an den verschiedensten Punkten geschehen, möglicherweise nur ein- oder zweimal über die Gewebelänge oder auch bei jedem Zickzack. Insbesondere bei Etiketten, die mit elektrischen Elementen, wie z.B. Sensoren oder Mikroprozessoren versehen werden, kann dadurch ein bestimmtes Leitungsschema ermöglicht werden, insbesondere wenn mehr als zwei leitungsfähige Effektfäden eingearbeitet werden. Es sollte in diesem Zusammenhang betont werden, dass die leitenden Effektfäden keineswegs als zickzackförmig eingearbeitet werden müssen, sondern auch über weiter Strecken beispielsweise mäanderförmig sein können und nur im Berührpunkt die erfindungsgemässe Flottierung vorgesehen ist.

In einer Anwendung der Erfindung wird ein Textilgewebe hergestellt, das die Eigenschaft einer textilen Leiterplatte hat. Dabei wird das Gewebe mehrschichtig zumindest mit mehreren Kettfadenschichten gewoben, wobei eine der Kettfadenschichten wiederum leitende Fäden, also Metallfäden oder beispielsweise an der Oberfläche metallisierte Fäden aufweist. Dabei ist es für die hier beschriebene Anwendung möglich, dass alle oder nur bestimmte Kettfäden dieser Kettfadenschicht die leitende Eigenschaft aufweisen. Ebenso weisen bestimmte Schussfäden eine solche leitende Eigenschaft auf. Das Gewebe ist dabei zunächst einmal so ausgelegt, dass sich die leitenden Schussfäden und die leitenden Kettfäden nicht berühren, da sie beispielsweise durch eine nichtleitende Kettfadenschicht voneinander getrennt sind. Durch die- selbst nichtleitenden - Legefäden werden aber die leitenden Schussfäden und die leitenden Kettfäden miteinander verbunden. In diesem Anwendungsfall wird die Position der Verbindungsstelle dadurch exakt festgelegt, dass durch die Flottierung im Gewebe der Legefaden wiederum exakt an die Stelle rutscht, an der die elektrische Verbindung vorgesehen ist. Wenn im Gewebe ein solcher Berührpunkt der leitenden Schussfäden mit den leitenden Kettfäden hergestellt ist, wird der Legefaden zum nächsten vorgesehenen Berührpunkt geführt und dort eingestochen. Anwendungen dieser Ausführung sind vielfältig. Dabei kommen einerseits Antennenschleifen in Frage, die in ein Textilgewebe eingearbeitet werden und die - nach dem Aufbringen beispielsweise eines RFID Chips - ein RFID Textil (beispielsweise ein Etikett) ausbilden. Andererseits kann mit Hilfe dieses Aspekts der Erfindung auch ein Heiztextil oder eine Induktionsschleife zum Laden von Batterien oder zum drahtlosen Übertragen von Daten ausgebildet werden.

Weitere vorteilhafte Ausgestaltungen der Webmaschine sind in den abhängigen Ansprüchen beschrieben.

Die vorbenannten, sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Webmaschine werden nachfolgend anhand der Zeichnungen näher beschrieben, dabei zeigen:
- Figur 1: eine erste Anwendungsform der vorliegenden Erfindung, bei der sich zwei zickzackförmig eingebrachte Legefäden an bestimmen Stellen berührend positionieren,
- Figur 2: eine weitere Anwendungsform der vorliegenden Erfindung, bei der bei zwei gegenüberliegenden zickzackförmig eingebrachten Legefäden sichergestellt wird, dass die Endpunkte der Zickzackform jeweils in Kettfadenrichtung auf einer Linie positioniert sind,
- Figur 3: eine Ausgestaltung der in Figur 2 dargestellten Anwendung der vorliegenden Erfindung mit zusätzlicher Sicherung der Legefäden an den Zickzackendpunkten nach einem Zerschneiden des Gewebes,
- Figur 4: die Bindung für die Ausführung einer alternativen, sehr zuverlässigen Kaltschneidekante,
- Figur 5: das Gewebe gemäss Figur 4, wie es sich auf der Webmaschine präsentiert,
- Figur 6: ein Anwendungsbeispiel der vorliegenden Erfindung zur Herstellung textiler Leiterflächen,
- Figur 7: ein textiles Heizband, hergestellt mittels der Massnahmen der vorliegenden Erfindung, für grössere Heizleistung,
- Figur 8: ein textiles Heizband, hergestellt mittels der Massnahmen der vorliegenden Erfindung, für kleinere Heizleistung, und
- Figur 9: eine Detaildarstellung zu Figur 7 bzw. 8.

### Wege zur Ausführung der Erfindung

In Figur 1 ist eine erste Anwendung der vorliegenden Erfindung dargestellt. In diesem Anwendungsfall soll sichergestellt werden, dass sich zwei benachbart eingebrachte, zickzackförmig gelegte Zusatzfäden 30 und 34 an jeweils genau bestimmten Stellen 39 berühren. Dabei sollte bemerkt werden, dass es einerseits schwierig oder gar unmöglich ist, zwei Zuführnadeln an dergleichen Position einstechen zu lassen, da sie sich gegenseitig stören würden. Wie aber in Figur 1 gezeigt wird, können die beiden Zuführnadeln 32 und 36 grundsätzlich irgendwo innerhalb des Flottierungsbereichs eingebracht werden, da sie durch die Zickzackform und die damit verbundene Spannung jeweils an den Endpunkt der Flottierung rutschen und sich dort fest positionieren. Der Effekt des sich gegenseitigen Berührens wird also - durch die Massnahmen der Erfindung - schon dadurch erreicht, dass die beiden Legenadeln im Bereich der Flottierung 37 einstechen. In einem ersten, einfachen Anwendungsfall werden mit dieser Massnahme optische Effekte erzielt, wenn sich die Legefäden 30, 34 optisch vom Grundgewebe (Kette und Schuss) abheben. In einem weiteren Anwendungsfall können mit der genannten Massnahme aber auch elektrische Kontaktpunkte hergestellt werden, sofern die Legefäden beispielsweise Metallfäden oder metallisierte Textilfäden sind. So können textile Leiterplatten hergestellt werden, beispielsweise dadurch, dass die Leiterfäden später mit elektronischen oder elektrischen Bauteilen (z.B. Sensoren oder Mikroprozessoren) versehen werden.

In Figur 2 wird ein völlig anderer Anwendungsfall der vorliegenden Erfindung dargestellt, bei dem bei einem Gewebe, welches beim Herstellprozess in einzelne Gewebebahnen geschnitten werden soll, durch das Einarbeiten von Zickzackstrukturen ein späteres Ausfransen von vornherein verhindert werden soll, welches dann in einen weiteren Schritt mit einem kalten Messer oder einem gleichwirkenden Werkzeug geschnitten wird. Dabei werden Kettfäden, die nach dem Schneiden lose zwischen der Zickzackstruktur der Legefäden bzw. Effektfäden und der Schneidekante im Gewebe liegen, anschliessend abgezogen. Mit der Flottierung wird dabei vermieden, dass der auf der Seite der Schnittlinie liegende Zickzack-Anbindungspunkt nicht immer genau in derselben Kettfadenlücke liegt, und neben dem Zickzackstich liegende Kettfäden vom Zickzackstich einmal überstochen werden, ein anderes Mal aber frei liegen. Durch die Flottierung wird ein kontinuierliches Abziehen der Kettfäden sichergestellt. Und es wird vermieden, dass die Kettfäden hängenbleiben und reissen. Die Massnahmen der Erfindung in dieser vorteilhaften Anwendung lösen das Problem dadurch, dass die Schussfäden 24 zwischen den kantenseitigen An- oder Einbindungspunkten zweier benachbarter Zickzacklinien über eine gewisse Schussfadenlänge flottieren. Die Nadeln, die den Zickzackstich von oben ins Webfach bringen, stechen lediglich irgendwo innerhalb des flottierenden Schussfadenbereichs ein. Der An- oder Einbindungspunkt des Zickzackfadens rutscht automatisch an die gewünschte Stelle, also zum jeweiligen Kettfaden 23a, 23b, 23c, 23d, spätestens dann, wenn der nachfolgende Einstechvorgang durchgeführt wird.

In Figur 3 ist eine verbesserte Ausführungsform entsprechend Figur 2 dargestellt, bei der mittels eines zusätzlichen Legefadens 70 der Zickzackfaden fixiert wird damit der Schussfaden nach dem Schneiden nicht aus der Zickzackspitze herausrutschen kann. Dies wäre beispielsweise beim Waschen des Gewebes bzw. des geschnittenen Gewebebandes oder bei rauher bzw. unsachgemässer Behandlung möglich. Es sollte bemerkt werden, dass der Zusatzlegefaden 70 durchaus um einen Kettfaden nach innen versetzt (in Bezug auf die Zickzackform) eingebracht werden kann und er immer noch den Legefaden 30, 34 so abbindet, dass der Schussfaden nach dem Schneiden nicht herausrutschen kann.

In den Figuren 4 und 5 ist ein anderes Ausführungsbeispiel der vorliegenden Erfindung zum Zwecke einer zuverlässigen Kaltschneidekante dargestellt, die sich bei Praxistests als besonders zuverlässig dargestellt hat. Bei dieser Ausführungsform fällt das Abführen von überzähligen Kettfäden weg. In der Figur 4 ist die Bindung dargestellt, in Figur 5 das Gewebe, wie es sich auf der Webmaschine präsentiert. Bei der Bindung wird wiederum mittels flottierender Fäden sichergestellt, dass die Zickzackfäden bei der gewünschten Schneidelinie immer präzise in die richtige Kettlücke eintauchen. Da die Zickzackfäden unter Spannung stehen, rutschen die von ihnen überstochenen Kettfäden zusammen und bilden an den Kanten eine Art Bündel. Diese sind so dicht, dass die Bindungspunkte nicht mehr rutschen und die Kanten daher ausfranssicher werden. Durch Variation der Spannung der Zickzackfäden kann die Breite der Schneidgasse bzw. die Länge der nach dem Kaltschneiden freiliegenden Schussfadenschwänze eingestellt werden.

Ein weiterer Anwendungsfall - dargestellt mittels der Figur 6 - betrifft ebenfalls Textilgewebe, die als textile Leiterplatten vorgesehen sind. In diesem Anwendungsfall wird das Gewebe so gewoben, wobei zumindest eine Kettfadenschicht leitende Fäden, also Metallfäden oder beispielsweise an der Oberfläche metallisierte Fäden aufweist. Im dargestellten Ausführungsbeispiel liegen in der Kette drei nicht isolierte leitfähige Fäden 80, 82 und 84, z.B. Kupferlitzen. Ein nicht isolierter Leitfaden 86 wird mittels einer Legenadel auf das Gewebe gelegt und mittels eines textilen Fades 88, der seinerseits ins Gewebe eingebunden wird, befestigt. Der textile Faden 88 sticht im Bereich der Kontaktstellen zwischen leitendem Kettfaden 80 und aufgelegtem Leiter 86 genau in die Kettlücke links und rechts des leitenden Kettfadens. Dies wird ermöglicht durch die Flottierung der entsprechenden Schussfäden. über 2 bis 3 Kettfäden. Der mittlere leitende Kettfaden 82 soll mit dem aufgelegten Leiter 86 nicht kontaktiert werden. Daher liegt der aufgelegte Leiter 86 an der Kreuzungsstelle über den Schussfäden 24, der leitende Kettfaden 86 jedoch unter den Schussfäden. Die Schussfäden 24 zwischen den beiden Leitern 82 und 86 bilden also eine isolierende Lage. Um zu verhindern, dass der aufgelegte Leiter in einen Bereich rutscht, in dem der leitende Kettfaden 82 über dem Schussfaden liegt, wird er an der kontaktlosen Kreuzungsstelle mit dem Hilfsfaden 88 lose angebunden.

Eine weitere Anwendung der vorliegenden Erfindung betrifft das Ausbilden eines textilen Heizbandes, dargestellt mittels der Figuren 7 bis 9. Die Stromzuleitung erfolgt über zwei leitende Kettfäden 80 und 84 im Bereich der Geweberänder. Die Heizwirkung wird mittels gelegtem Heizleiter 86, der als leitender Legefaden verlegt ist, erzeugt. Der Heizleiter 86 verbindet jeweils die beiden leitenden Kettfäden 80 und 84, die die beiden Stromzuleitungsfäden verbinden. Für grössere Heizleistung ist die Länge der Heizleiter 86 kurz, für kleinere Heizleistung wird sie durch eine mäanderförmige Verlegung verlängert. Damit kann die Heizleistung über die Bandlänge beliebig variiert werden. Zudem fällt bei einem Bruch eines Heizleiters 86 nicht das gesamte Heizsystem aus, sondern es versagt nur in einem kleinen Bereich. Die Kontaktstelle zwischen leitenden Kettfäden 80 und 84 und dem gelegten Heizleiter 86 erfolgt - wie in Figur 9 dargestellt - durch abwechselndes Einstechen des Heizleiters 86 in die Kettlücke links und rechts neben dem leitenden Kettfaden 80 und 84. Dadurch wird eine intensive und sichere elektrische Verbindung jeweils zwischen dem leitenden Kettfaden 80 bzw. 84 und dem Heizleiter 86 erzeugt. Auch hier wird - eben durch Anwendung der erfinderischen Massnahmen - mittels flottierenden Schussfäden sichergestellt, dass der Heizleiter 86 immer in die richtige Kettlücke sticht.

### Bezugszeichenliste

- 20: Gewebe
- 23: Kettfäden
- 23a, 23b, 24c, 24d: Kettfaden, an dem der Legefaden positioniert wird
- 24: Schussfaden
- 30: erster Legefaden
- 32: erste Zuführnadel
- 34: zweiter Legefaden
- 36: zweite Zuführnadel
- 37: Flottierungsbereich
- 39: Berührpunkt
- 70: zusätzlicher Legefaden zum Fixieren des Zickzackfadens
- 80: leitender Kettfaden
- 82: leitender Kettfaden
- 84: leitender Kettfaden
- 86: leitender Legefaden
- 88: nichtleitender Legefaden (Hilfslegefaden)

## Patentansprüche

1. Verfahren zum Herstellen eines Gewebes mittels einer Webmaschine, wobei die Webmaschine zumindest ein Schussfadeneintragsvorrichtung, ein Webblatt oder ein gleichwirkendes Mittel, zumindest eine Legeeinrichtung mit einer Zuführnadel (32, 36) für zumindest einen Legefaden (30, 34) aufweist, mit den Schritten
- Eintragen von Schussfäden (24) in das geöffnete Kettfadenfach,
- Legen des Legefadens oder der Legefäden (30, 34) mittels der Zuführnadel oder Zuführnadeln (32, 36),
- wobei der Schussfaden (24) an bestimmten Stellen im Gewebe (20) über mehrere benachbarte Kettfäden (23) flottierend eingebracht wird, und
- zumindest ein Legefaden (30, 34) mittels zumindest einer Zuführnadel (32, 36) unter den flottierenden Schussfaden (24) gebracht und dadurch durch diesen eingebunden wird,
**dadurch gekennzeichnet, dass**
- der genannte Legefaden (30, 34) an einer beliebigen Stelle zwischen Beginn und Ende der Flottierung unter den flottierenden Schussfaden (24) gebracht wird und dadurch durch diesen eingebunden wird,
- wodurch sich der genannte Legefaden (30, 34) in Abhängigkeit der Position des vorherigen und nachfolgenden An- oder Einbindungspunktes präzise am Beginn oder Ende des flottierenden Schussfadenbereichs positioniert.

2. Verfahren nach Anspruch 1 **dadurch gekennzeichnet, dass** zumindest eine Zuführnadel (32, 36) jeweils einen Legefaden (30, 34) in das Gewebe zickzackförmig einbringt, wobei die Schussfäden (24), an denen die An- oder Einbindungspunkte der jeweiligen Legefäden (30, 34) positioniert werden sollen, so über mehrere benachbarte Kettfäden (23) flottieren, dass die genannten Legefäden (30, 34) sich zur Ausbildung der Zickzackstruktur jeweils an demselben Kettfaden (23a, 23b, 24c, 24d) im Gewebe positionieren.

3. Verfahren nach Anspruch 2 **dadurch gekennzeichnet, dass** zumindest zwei Zickzackstrukturen mittels zumindest zweier Zuführnadeln (32, 36) mittels zumindest zweier Legefäden (30, 34) im Gewebe so ausgebildet werden, dass sich die Zickzackstrukturen nicht überlappen.

4. Verfahren nach Anspruch 2 oder 3, **dadurch gekennzeichnet, dass** zusätzlich zu den genannten jeweils zickzackförmig eingebrachten Legefäden (30, 34) ein weiterer Legefaden (70) mittels einer weiteren Zuführnadel so eingebracht wird, dass er den genannten Zickzackfaden gegenüber dem jeweiligen Schussfaden am Zickzackendpunkt bindet.

5. Verfahren nach einem der Ansprüche 2 bis 4, **gekennzeichnet durch** einen weiteren Schritt des Schneidens des Gewebes (20) in Abzugsrichtung in eine Vielzahl von Gewebebahnen (22) mittels einer Schneideeinrichtung, wobei die Schnittlinie im Bereich zwischen den beiden gegenüberliegenden Zickzackpunkten so gewählt wird, dass die genannten flottierenden Schussfäden in dem Bereich geschnitten werden, in dem sie über die Kettfäden flottieren, vorzugsweise mittig in Bezug auf die Flottierung.

6. Verfahren nach Anspruch 5, **dadurch gekennzeichnet, dass** überflüssige Kettfäden vor oder hinter dem Webblatt abgezogen werden.

7. Verfahren nach Anspruch 5, **dadurch gekennzeichnet, dass** die Kettfäden im Bereich der Schnittkante durch eine vorgegebene Spannung der Legefäden zusammengezogen werden und dadurch Schussfadenschwänze freilegen.

8. Verfahren nach Anspruch 5, **dadurch gekennzeichnet, dass** zwei gegenüberliegende Zickzackpunkte in derselben Kettlücke eingebunden sind und sich dadurch ein Abziehen von überflüssigen Kettfäden erübrigt.

9. Verfahren nach Anspruch 1, wobei das Gewebe die Eigenschaft einer textilen Leiterplatte hat, **dadurch gekennzeichnet, dass** zumindest eine Kettfadenschicht leitende Fäden (80, 82, 84), vorzugsweise Metallfäden oder an der Oberfläche metallisierte Fäden, aufweist und zumindest ein nicht isolierter Leitfaden (86) mittels einer Legenadel auf das Gewebe (20) gelegt und mittels eines textilen Fadens (88), der seinerseits ins Gewebe eingebunden wird, befestigt wird.

10. Verfahren nach Anspruch 9, **dadurch gekennzeichnet, dass** der genannte textile Faden (88) den Kontakt zwischen den leitenden Kettfäden (80, 84) und dem nicht isolierten Leiterfaden (86) herstellt.

11. Verfahren nach Anspruch 9 oder 10, **dadurch gekennzeichnet, dass** die Schussfäden (24) als isolierende Schicht zwischen einem leitenden Kettfaden (82) und dem nicht isolierten Leiterfaden (86) darstellen.

12. Verfahren nach Anspruch 11, **dadurch gekennzeichnet, dass** der genannte textile Faden (88) den nicht isolierten Leiterfaden (86) lose anbindet.

13. Verfahren nach Anspruch 12, **dadurch gekennzeichnet, dass** das Gewebe die Eigenschaft eines textilen Heizbandes aufweist, wobei die Stromzuleitung über zwei leitende Kettfäden (80, 84) im Bereich der Geweberänder erfolgt und die Heizwirkung mittels gelegtem Heizleiter (86), der als leitender Legefaden verlegt ist, erzeugt wird, wobei der Heizleiter (86) jeweils die beiden leitenden Kettfäden (80, 84) verbindet.

14. Verfahren nach Anspruch 13, **dadurch gekennzeichnet, dass** die Höhe der Heizleistung des leitenden Legefadens in Abhängigkeit von seiner freien Länge zwischen zwei Verbindungspunkten mit den beiden leitenden Kettfäden (80, 84) frei gewählt werden kann.

15. Verfahren nach Anspruch 1 oder 2, **dadurch gekennzeichnet, dass** zumindest zwei Zuführnadeln jeweils einen Legefaden so in das Gewebe zickzackförmig einbringen, dass sich diese beiden Legefäden zumindest an einer Seite der zickzackförmig gelegten Legefäden an derselben Stelle im Gewebe positionieren.

## Claims

1. A method for producing a woven fabric by means of a weaving loom, wherein the weaving loom comprises at least a weft thread insertion device, a reed or an equivalent means, at least a laying device with a feed needle (32, 36) for at least one cover thread (30, 34), comprising the steps of
- inserting weft threads (24) into the open warp thread shed,
- laying the cover thread or the cover threads (30, 34) by means of the feed needle or feed needles (32, 36),
- wherein the weft thread (24) is introduced at certain points in the woven fabric (20) over a plurality of adjacent warp threads (23) in a floating manner, and
- at least one cover thread (30, 34) is positioned, by means of at least one feed needle (32, 36), underneath the floating weft thread (24) and is thereby tied in by the latter,
- **characterized in that**
- the said cover thread (30, 34) is positioned under the floating weft thread (24) at an arbitrary point between the beginning and the end of the floating weft thread (24) and is thereby tied in by the latter,
- whereby the said cover thread (30, 34) is precisely positioned at the beginning or the end of the floating weft thread region depending on the positions of the previous and of the subsequent joining or binding point.

2. The method according to claim 1, **characterized in that** at least one feed needle (32, 36) introduces a cover thread (30, 34) into the woven fabric in a zigzag manner, wherein the weft threads (24), on which the joining or binding points of the respective cover threads (30, 34) are to be positioned, float over a plurality of adjacent warp threads (23) in such manner that the said cover threads (30, 34) are each positioned on the same warp thread (23a, 23b, 24c, 24d) in the woven fabric in order to form the zigzag structure.

3. The method according to claim 2 **characterized in that** at least two zigzag structures are configured in the woven fabric by means of at least two feed needles (32, 36) and by means of at least two cover threads (30, 34) in such manner that the zigzag structures do not overlap.

4. The method according to claim 2 or 3, **characterized in that** in addition to the said cover threads (30, 34) each being introduced in a zigzag manner, a further cover thread (70) is introduced by means of a further feed needle in such manner that it binds the said zigzag thread opposite the respective weft thread at the zigzag end point.

5. The method according to one of claims 2 to 4, **characterized by** a further step of cutting the woven fabric (20) in take-off direction into a plurality of fabric strips (22) by means of a cutting device, wherein the cutting line in the region between the two opposite zigzag points is selected in such manner that the said floating weft threads are cut in the region in which they are floating above the warp threads, preferably centrally with respect to the float.

6. The method according to claim 5, **characterized in that** superfluous warp threads in front of or behind the reed are drawn off.

7. The method according to claim 5, **characterized in that** the warp threads are drawn together in the region of the cut edge by a predetermined tension of the cover threads, whereby weft thread tails become exposed.

8. The method according to claim 5, **characterized in that** two opposing zigzag points are bound in in the same warp gap, whereby a drawing off of superfluous warp threads is unnecessary.

9. The method according to claim 1, wherein the woven fabric has the property of a textile circuit board, **characterized in that** at least one warp thread layer comprises conductive threads (80, 82, 84), preferably metal threads or threads metallized at the surface, and that at least one non-insulated conductive thread (86) is laid onto the woven fabric (20) by means of a laying needle and is attached by means of a textile thread (88), which in turn is bound into the woven fabric.

10. The method according to claim 9, **characterized in that** the said textile thread (88) forms the contact between the conductive warp threads (80, 84) and the non-insulated conductor thread (86).

11. The method according to claim 9 or 10, **characterized in that** the weft threads (24) form an insulating layer between a conductive warp thread (82) and the non-insulated conductor thread (86).

12. The method according to claim 11, **characterized in that** the said textile thread (88) loosely ties the non-insulated conductor thread (86).

13. The method according to claim 12, **characterized in that** the woven fabric has the property of a textile heating tape, wherein the power supply takes place via two conductive warp threads (80, 84) in the region of the fabric edges and the heating effect is generated by means of a laid heating conductor (86) that is laid as a conductive cover thread, wherein the conductor (86) connects the two conductive warp threads (80, 84).

14. The method according to claim 13, **characterized in that** the level of the heating power of the conductive cover thread can be freely selected depending on its free length between two connection points with the two conductive warp threads (80, 84).

15. The method according to claim 1 or 2, **characterized in that** at least two feed needles each introduce a cover thread into the woven fabric in a zigzag manner so that these two cover threads are positioned at the same point in the woven fabric at least on one side of the zigzag cover threads.

## Revendications

1. Procédé pour réaliser un tissu avec un métier à tisser, le métier à tisser comportant au moins un dispositif d'introduction de fil de trame, un peigne ou un moyen équivalent, au moins une installation de pose avec une aiguille d'alimentation (32, 36) pour au moins un fil de pose (30,34), procédé comprenant les étapes suivantes consistant à :
- introduire des fils de trame (24) dans la foule ouverte,
- placer le fil de pose ou les fils de pose (30, 34) avec l'aiguille d'alimentation ou les aiguilles d'alimentation (32, 36),
- les fils de trame (24) étant noués à des endroits déterminés au tissu (20) par plusieurs fils de chaîne voisins (23), introduits de manière flottante, et au moins un fil de pose (30, 34) étant mis par au moins une aiguille d'alimentation (32, 36) sous les fils de trame flottants (24) en étant ainsi noué à ceux-ci,
procédé **caractérisé en ce que**
- on met le fil de pose (30, 34) à un endroit quelconque entre le début et la fin du flottement sous les fils de trame flottants (24) et on les noue ainsi par ceux-ci,
- de sorte que les fils de pose (30, 34) soient positionnés en fonction de la position du point de nouage ou d'insertion précédent et suivant, de façon précise au début et à la fin de la zone de fils de trame flottants.

2. Procédé selon la revendication 1,
**caractérisé en ce que**
au moins une aiguille d'alimentation (32, 36) introduit un fil de pose (30, 34) respectif dans le tissu, suivant un tracé en zigzag, les fils de trame (24) étant positionnés aux points de nouage ou d'introduction des fils de pose (30, 34) pour être ainsi flottants sur plusieurs fils de chaîne (23) voisins, de façon que les fils de pose (30, 34) se positionnent respectivement sur les mêmes fils de chaîne (23a, 23b, 24c, 24d) dans le tissu, pour former la structure en zigzag.

3. Procédé selon la revendication 2,
**caractérisé en ce que**
au moins deux structures en zigzag sont réalisées avec au moins deux aiguilles d'alimentation (32, 36) par au moins deux fils de pose (30, 34) dans le tissu, pour que les structures en zigzag ne se chevauchent pas.

4. Procédé selon la revendication 2 ou 3,
**caractérisé en ce que**
en plus des fils de pose (30, 34) introduits respectivement selon une forme en zigzag, on introduit un autre fil de pose (70) à l'aide d'une autre aiguille d'alimentation pour qu'il noue les structures en zigzag par rapport aux fils de chaîne respectifs au point terminal du zigzag.

5. Procédé selon l'une des revendications 2 à 4,
**caractérisé par**
une autre étape de coupe du tissu (20) dans la direction d'enlèvement, en un ensemble de bandes tissées (22) à l'aide d'une installation de coupe,
la ligne de coupe étant choisie dans la région entre les deux points du zigzag, de façon que les fils de trame flottants soient coupés dans la zone dans laquelle ils sont flottants au-dessus des fils de chaîne de préférence au milieu de l'ensemble flottant.

6. Procédé selon la revendication 5,
**caractérisé en ce que**
on enlève les fils de chaîne superflus devant ou derrière le peigne.

7. Procédé selon la revendication 5,
**caractérisé en ce que**
on regroupe les fils de chaîne dans la région de l'arête de coupe par une tension prédéterminée des fils de pose et ainsi on libère les queues des fils de trame.

8. Procédé selon la revendication 5,
**caractérisé en ce que**
on noue deux points de zigzag opposés dans le même intervalle de chaîne et ainsi il est inutile d'enlever les fils de chaîne restants.

9. Procédé selon la revendication 1,
**caractérisé en ce que**
le tissu a la propriété d'une plaque textile conductrice,
procédé **caractérisé en ce que**
au moins une couche de fil de chaîne comporte des fils conducteurs (80, 82, 84), de préférence des fils métalliques ou des fils à surface métallisée et au moins un fil conducteur, non isolé (86) est posé par une aiguille de pose dans le tissu (20) et fixé à l'aide d'un fil textile (88) qui est noué dans le tissu.

10. Procédé selon la revendication 9,
**caractérisé en ce que**
le fil textile (88) réalise le contact entre les fils de chaîne (80, 84) conducteurs et le fil conducteur non isolé (86).

11. Procédé selon la revendication 9 ou 10,
**caractérisé en ce que**
les fils de trame (24) constituent une couche d'isolation entre un fil de chaine conducteur (82) et le fil conducteur (86) non isolé.

12. Procédé selon la revendication 11,
**caractérisé en ce que**
les fils textiles (88) nouent librement le fil conducteur non isolé (86).

13. Procédé selon la revendication 12,
**caractérisé en ce que**
le tissu a les propriétés d'un ruban textile chauffant, l'alimentation électrique se faisant par deux fils de chaîne (80, 84) conducteurs dans la région des bords du tissu et l'effet chauffant est obtenu à l'aide du fil chauffant posé (86) mis en place comme fils de pose conducteurs,
le fil chauffant (86) reliant respectivement les deux fils de chaîne conducteurs (80, 84).

14. Procédé selon la revendication 13,
**caractérisé en ce que**
le niveau de la puissance de chauffage du fil de pose conducteur est choisi librement en fonction de sa longueur libre entre deux points de liaison avec les deux fils de chaîne conducteurs (80, 84).

15. Procédé selon la revendication 1 ou 2,
**caractérisé en ce que**
au moins deux aiguilles d'alimentation introduisent respectivement un fil de pose dans le tissu suivant une forme en zigzag pour que les deux fils de pose soient positionnés sur au moins un côté des fils de pose posés, mis en forme de zigzag au même endroit du tissu.
